# EUROPÄISCHE PATENTSCHRIFT

(11) **EP 3 182 861 B1**
(45) Veröffentlichungstag und Bekanntmachung des Hinweises auf die Patenterteilung: **26.09.2018**
(21) Anmeldenummer: 15760369.7
(22) Anmeldetag: 14.08.2015
(51) Int. Cl.: A47C 1/124, A47C 3/04

(54) **VERKETTUNGSFÄHIGER STUHL**
LINKABLE CHAIR
CHAISE RACCORDABLE

(30) Priorität: 21.08.2014 DE 202014006712 U
(43) Veröffentlichungstag der Anmeldung: 28.06.2017
(73) Patentinhaber: Reichert, Volker, 63571 Gelnhausen (DE)
(72) Erfinder: Reichert, Volker, 63571 Gelnhausen (DE)
(86) Internationale Anmeldenummer: PCT/EP2015/001679
(87) Internationale Veröffentlichungsnummer: WO 2016/026565

(56) Entgegenhaltungen:
- JP-A- H0 231 710
- JP-A- H08 154 772

## Beschreibung

Die vorliegende Erfindung betrifft einen verkettungsfähigen Stuhl gemäß dem Oberbegriff des Anspruchs 1.

Seit Jahrzehnten ist es übliche Praxis, Stühle für Großraumbestuhlungen in Reihen dicht aneinander aufzustellen und benachbarte Stühle miteinander zu verketten, so dass die einzelnen Stühle nicht gegeneinander verschoben werden können. Hierdurch ergibt sich eine raumsparende und geordnete Bestuhlung.

Solche verkettungsfähigen Stühle besitzen Verkettungselemente, auch Reihenverbinder genannt, die seitlich an dem Stuhl angeordnet sind, zum Teil in einer feststehenden Position, aber auch so, dass sie eingeklappt sind und nicht über die Sitzfläche seitlich vorstehen und bei Bedarf aufgeklappt werden können. In der Regel bestehen diese Verkettungselemente aus hakenförmigen, zumeist vertikal angeordneten positiv und negativ geformten Elementen, die sich samt des zu verkettenden Stuhls von oben in das dazu passende Verkettungselement des benachbarten Stuhls einhängen lassen.

Bei anderen Modellen sind Teile des seitlichen Gestells des Stuhls derart unterschiedlich gestaltet, dass sie sich in das seitliche Gestell des benachbarten Stuhls übergreifend einhängen lassen, so dass die Fixierung oder Verkettung benachbarter Stühle allein über die Stuhlgestelle stattfindet. Diese Art der Verkettung wird auch als Gestell-Verkettung bezeichnet.

Bei den meisten verkettungsfähigen Stühlen muss der eine Stuhl umständlich in den anderen Stuhl für die Verkettung eingefädelt, an mehreren Punkten eingehängt oder auch teils nachträglich fixiert werden.

Eine weitere Forderung an verkettungsfähige Stühle, wie sie vorstehend erläutert sind, ist deren Stapelfähigkeit, so dass sie dann, wenn die Bestuhlung nicht benötigt wird, in Stapeln vertikal übereinander gestellt werden können, um sie platzsparend zu lagern.

Ein Beispiel eines Stuhls für eine Reihenbestuhlung, der gleichzeitig auch stapelfähig ist, ist in der JPH08154772 A beschrieben. Ein anderes Beispiel eines Stuhls für eine Reihenbestuhlung, der gleichzeitig auch stapelfähig ist, ist in der DE 20 2007 000 971 U1 beschrieben. Dieser Stuhl umfasst einen Sitz, eine Rückenlehne und ein Gestell, das auf beiden Seiten des Stuhls jeweils ein hinteres und ein vorderes Stuhlbein umfasst, die über Querstreben miteinander verbunden sind. Auf beiden Seiten des Stuhls ist jeweils zwischen dem vorderen und dem hinteren Stuhlbein eine Funktionsleiste angeordnet, wobei die Funktionsleiste der einen Seite ein erstes Verbindungselement als offene Kettenöse umfasst und die Funktionsleiste auf der anderen Seite ein zweites Verbindungselement als Kettenhaken umfasst, wobei der Kettenhaken komplementär zu der Kettenöse ausgebildet ist, so dass diese Verbindungselemente benachbarter Stühle ineinander eingehakt werden können. Die Funktionsleiste dient gleichzeitig als Stapelauflage, auf der sich die übereinander gestapelten Stühle jeweils abstützen.

In der DE 196 33 069 A1 ist ein stapelbarer Reihenstuhl für eine Saalbestuhlung beschrieben, der als Verbindungselemente auf der einen Seite eine Art Gelenkkugel und auf der anderen Seite eine Nut, die zu der Gelenkkugel passend ausgebildet ist, aufweist, so dass Gelenkkugel und Nut benachbarter Stühle ineinander eingehakt werden können.

Die DE 20 2010 004 243 U1 zeigt einen verkettungsfähigen Stuhl, bei dem die seitlichen Gestellteile des Stuhls als Profilteile ausgebildet sind, so dass die Profilteile benachbarter Stühle in der Art einer Nut-Feder-Verbindung verkettet werden können, indem durch Anheben des einen Stuhls dessen Profil in das Profil des anderen Stuhls einsetzbar ist.

Verkettungsfähige Stühle sind sowohl solche mit Rückenlehne als auch solche ohne Rückenlehne. Je nach der Art der Stühle können diese, insbesondere solche mit Armlehnen, auch als Sessel bezeichnet werden.

Eine Forderung an verkettungsfähige Stühle bzw. Sessel ist diejenige, dass die zur Reihe verketteten Stühle bzw. Sessel zwecks einer Umbestuhlung schnell gelöst bzw. verbunden werden können. Dennoch werden an die Verkettung selbst hohe Ansprüche gestellt. So muss diese oft einem Paniktest standhalten. Wird ein Stuhl (aus der Reihe verketteter Stühle) nach vorn oder hinten gekippt, darf er sich nicht zu einfach aus dem Verbund benachbarter Stühle aushängen lassen, sondern er muss durch den Reihenverbinder mit diesen benachbarten Stühlen bzw. einer definierten Anzahl von Stühlen vor einem Kippen gesichert sein.

Auch sollten die Verkettungsteile so ausgestaltet sein, dass die komplementär zueinander ausgestalteten Verkettungselemente auf der einen Seite des Stuhls und auf der anderen Seite des Stuhls bei flüchtiger Betrachtung ein annähernd identisches Erscheinungsbild haben, so dass auch für den Laien die Funktionsweise der Verbindungstechnik einfach und leicht zu verstehen ist.

Der vorliegenden Erfindung liegt nun die Aufgabe zugrunde, einen verkettungsfähigen Stuhl zu schaffen, der allen Anforderungen gerecht wird, der insbesondere eine sichere Verkettung ermöglicht und schnell in einer Reihenverbindung verbunden und auch wieder getrennt werden kann.

Diese Aufgabe wird durch einen verkettungsfähigen Stuhl mit den Merkmalen des Anspruchs 1 gelöst. Vorteilhafte Ausgestaltungen des verkettungsfähigen Stuhls ergeben sich aus den abhängigen Ansprüchen.

Der Stuhl gemäß der Erfindung, der für eine Verkettung geeignet ist, umfasst ein Untergestell mit einem Sitzflächenteil, welches als Sitzfläche dient. An jeder der gegenüber liegenden Seiten des Sitzflächenteils oder des Untergestells quer zur Sitzrichtung gesehen, ist ein Verkettungselement angeordnet. Diese Sitzrichtung ist in einem rechtwinkligen x-y-z-Koordinatensystem als z-Richtung definiert und erstreckt sich von der vorderen Kante des Stuhls zu der hinteren Seite der Sitzfläche, während die x-Richtung von der rechten Seite zu der linken Seite des Stuhls verläuft und die y-Richtung senkrecht auf der durch die x-z-Richtung aufgespannten Fläche, die die Ebene der Sitzfläche bildet, steht.

Das Verkettungselement an der einen Seite des Stuhls korrespondiert zu dem Verkettungselement an der anderen Seite des Stuhls, wodurch benachbarte, nebeneinander gereihte Stühle über die Verkettungselemente miteinander verbindbar sind. Das jeweilige Verkettungselement des Stuhls ist auf der einen Seite in Form eines Hakens ausgebildet, der ein Basisteil aufweist, das mit seinem einen Ende an dem Sitzflächenteil oder dem Untergestell verbunden ist und an seinem anderen Ende ein Hakenteil aufweist, das sich annähernd in z-Richtung erstreckt. Das Hakenteil verläuft folglich unter einem etwa rechten Winkel zu dem Basisteil. Das Basisteil seinerseits ist unter einem spitzen Winkel zu der y-Richtung schräg nach außen, von dem Sitzflächenteil aus gesehen, ausgerichtet.

Das Hakenteil des Verkettungselements auf der einen Seite des Sitzflächenteils ist, von dem Ende des Basisteils ausgehend, in z-Richtung verlaufend ausgerichtet und das Hakenteil des Verkettungselements auf der anderen Seite des Sitzflächenteils ist, wiederum von dem Ende des Basisteils ausgehend, entgegen der z-Richtung verlaufend ausgerichtet.

Weiterhin ist das Basisteil auf der einen Seite des Sitzflächenteils um mindestens dessen Querschnittsdimension, in z-Richtung gesehen, zu dem Basisteil des Verkettungselements auf der anderen Seite des Sitzflächenteils in z-Richtung versetzt.

Weiterhin ist an mindestens einem der beiden Verkettungselemente des Stuhls ein Verriegelungselement vorgesehen, das bei Ineinandergreifen eines Verkettungselements der einen Seite des Stuhls in ein Verkettungselement der anderen Seite des Stuhls, und zwar eines benachbarten Stuhls, ein Verschieben von den zwei verketteten Stühlen in z-Richtung unterbindet.

Der erfindungsgemäße Stuhl zeichnet sich dadurch aus, dass für die Verkettung mehrerer Stühle zu einer fortlaufenden Reihe der jeweilige Stuhl, der verkettet werden soll, nur leicht seitlich gekippt (angehoben) werden muss, um die gegenläufig zu den jeweiligen Basisteilen ausgerichteten Hakenteile ineinander zu schieben, wonach dann der seitlich angehobene Stuhl wieder auf die Bodenfläche abgesenkt wird. Erst in dieser abgesenkten Position gelangt das Verriegelungselement des einen Verkettungselements und/oder das Verriegelungselement des anderen Verkettungselements in einen Eingriff, so dass bei abgesenktem Stuhl dieser nicht gegen den benachbarten, verketteten Stuhl aus der Reihe heraus, das bedeutet nach dem angegeben Koordinatensystem in z-Richtung, bewegt oder verschoben werden kann. Bei abgesenktem Stuhl wird durch die Ausgestaltung und Anordnung der Verkettungselemente auch eine Bewegung in x- und y-Richtung verhindert.

Weiterhin liegen in vorteilhafter Weise in dieser eingehängten und verketteten Position der Verriegelungselemente die Hakenteile benachbarter Stühle aneinander an, eine Folge davon, dass sich die Basisteile, an deren Enden die Hakenteile angeordnet sind, von dem Sitzflächenteil oder dem Gestell nach oben und schräg nach außen erstrecken. Da das Verriegelungselement auf der einen Seite des Stuhls und das korrespondierende Verriegelungselement auf der anderen Seite des Stuhls einen nahezu identischen Aufbau in Form des Basisteils und des sich an dem freien Ende davon erstreckenden Hakenteils haben und sich darüber hinaus die Basisteile auf beiden Seiten des Stuhls leicht schräg nach außen erstrecken, haben sie ein identisches Erscheinungsbild gerade dann, wenn die Stühle miteinander verkettet sind.

Um zu den aneinander anliegenden Hakenteilen benachbarter, verketteter Stühle ein Gegenlager zu schaffen, ist vorgesehen, dass jeweils ein äußeres Flächenteil des Untergestells oder des Sitzflächenteils, welches sich im wesentlichen etwas unterhalb der Befestigungsposition des Basisteils befindet, an eine Seite einer in z-y-Richtung aufgespannten Fläche angrenzt und zumindest ein Flächenteil des Hakenteils, das dieser Seite des Untergestells oder der Sitzfläche zugeordnet ist (oberhalb des Basisteils), an die gegenüberliegende Seite dieser Fläche angrenzt.

Bevorzugt wird das Verriegelungselement durch eine von dem Hakenteil vorspringende Nase gebildet; in einer vorteilhaften Ausbildung wird diese Nase an dem freien Ende des Hakenteils positioniert.

Auch ist vorgesehen, dass das Verriegelungselement durch einen Vorsprung gebildet ist, der sich an einer Fläche des Sitzflächenteils oder des Untergestells befindet, von der aus sich das Basisteil erstreckt.

Als weitere Möglichkeit einer Verriegelung ist das Verriegelungselement des einen Verkettungselements durch einen Vorsprung gebildet und das Verriegelungselement des anderen Verkettungselements ist durch eine zu dem Vorsprung korrespondierende Vertiefung gebildet.

Die vorstehend beschriebenen Verriegelungsteile sind so zu dimensionieren, dass sie erst dann mit Teilen des korrespondierenden Verkettungselements eines benachbarten Stuhls außer Eingriff gelangen, wenn der Stuhl geringfügig gekippt oder seitlich angehoben wird. Aufgrund der Art und des Aufbaus der Verriegelungselemente des erfindungsgemäßen, verkettungsfähigen Stuhls kann über die Dimensionierung der Verriegelungselemente, beispielsweise über die Länge des Verriegelungsvorsprungs, vorgegeben werden, unter welchem Kippwinkel eines Stuhls sich der Verriegelungsvorsprung löst. Dadurch kann gewährleistet werden, dass ein ungewolltes Aushängen, oder das Kippen eines einzelnen Stuhls, verhindert wird. Erst ein bewusstes seitliches Anheben in eine gekippte Position und ein Aushängen der Reihenverbinder durch Verschieben entlang der z-Achse löst den Eingriff und somit die Stühle voneinander.

Durch die erfindungsgemäße Ausgestaltung des Verriegelungselements mit dem nach oben und geringfügig nach außen zu der Sitzfläche vorstehenden Basisteil, an dessen Ende sich das quer verlaufende Hakenteil befindet, ist eine Möglichkeit gegeben, an dem Hakenteil des jeweiligen Verkettungselements, und zwar an dessen Oberseite, in y-Richtung gesehen, eine Armlehne anzusetzen. Somit unterscheidet sich der verkettungsfähige Stuhl ohne Armlehne in seinem Grundaufbau nicht von dem verkettungsfähigen Stuhl oder auch Sessel mit Armlehne.

Da das Hakenteil auf der einen Seite des Stuhls und das Hakenteil auf der anderen Seite des Stuhls von oben, d. h. aus der y-Richtung auf die Sitzfläche gesehen, identische Positionen in z-Richtung, d.h. von der Vorderseite des Stuhls zu der Hinterseite des Stuhls, aufweisen, können die an der Oberseite der Hakenteile ansetzenden Armlehnen so ausgerichtet werden, dass sie in der seitlichen Projektion aufeinander, d.h. in x-Richtung gesehen, deckungsgleiche Positionen aufweisen.

Als Stapelhilfe ist vorgesehen, dass die Basisteile der beiden Verkettungselemente auf ihrer zu der Sitzfläche hinweisenden Innenseite jeweils eine Fläche oder Ausformung aufweisen, die zusammen (links und rechts) eine Auflagefläche für einen darüber gestapelten Stuhl bilden.

Das jeweilige Verkettungselement sollte so dimensioniert und positioniert werden, dass es möglichst nicht oder nur gering über die Ebene der Sitzfläche in y-Richtung vorsteht. Eine Positionierung des Basisteils am Gestell etwas unterhalb der Oberkante der Sitzfläche kann daher vorteilhaft sein. Bei einer solchen Ausführung ist es allerdings wichtig, dass zwischen der der Sitzfläche zugewandten Seite des Reihenverbinders (Basisteil und Hakenteil) und der Sitzfläche jeweils ein ausreichend großer Freiraum zum Einhängen des korrespondierenden Reihenverbinders eines benachbarten Stuhls besteht.

Weitere Einzelheiten und Merkmale der Erfindung ergeben sich aus der nachfolgenden Beschreibung von Ausführungsbeispielen anhand der Zeichnung. In der Zeichnung zeigt
- Figur 1A: einen verkettungsfähigen Stuhl gemäß der Erfindung ohne Armlehne,
- Figur 1B: den Stuhl der Figur 1A in einer Explosionsdarstellung mit von dem Untergestell getrenntem Sitzelement,
- Figur 2A: eine perspektivische Detailansicht von zwei nebeneinander stehenden Stühlen wie derjenige, der in den Figuren 1A und 1B gezeigt ist, in einer Position vor deren Verkettung miteinander,
- Figur 2B: eine weitere perspektivische Detailansicht, die derjenigen der Figur 2A entspricht, jedoch mit einer Position der beiden Stühle, in der sie verkettet sind, wobei von dem linken Stuhl das Sitzelement entfernt ist, um nicht die Sicht auf die Verriegelungselemente zu verdecken,
- Figur 3: eine Detailansicht von zwei übereinander gestapelten Stühlen, die jeweils ein Verkettungselement aufweisen, das auch an den Stühlen der Figuren 1 und 2 vorhanden ist,
- Figuren 4A bis 4C: Detailansichten, in denen der Ablauf einer Verkettung von zwei Stühlen mit Armlehnen gezeigt ist,
- Figuren 5 bis 5C: jeweils in einer schematischen Darstellung den Ablauf der Verkettung der Sitzgestelle von zwei Stühlen mit Armlehnen, wie sie auch in den Figuren 4A bis 4C dargestellt sind, und
- Figur 6A bis 6B: einen verkettungsfähigen Stuhl gemäß der Erfindung z.B. aus Kunststoff.

Der Stuhl, wie er in den Figuren dargestellt ist, und unter Bezugnahme zunächst auf die Figuren 1A und 1B, umfasst ein Untergestell 1, auf dem ein Sitzelement 2 mit einem Sitzflächenteil 3 und einem Rückenlehnenteil 4 an Befestigungsteilen 5 verschraubt ist.

Das Untergestell 1 ist ein typisches Untergestell mit jeweils zwei beispielsweise V-förmig ausgerichteten Stuhlbeinen 6, die an ihrem oberen Ende mit zwei Querrohren 7 paarweise verbunden sind.

An jeder der beiden gegenüber liegenden Seiten des Sitzflächenteils 3, quer zur Sitzrichtung gesehen, befindet sich ein Verkettungselement 8.

Für eine Zuordnung und Ausrichtung der verschiedenen Teile des Stuhls, insbesondere der Teile der Verkettungselemente 8, ist dem Stuhl ein rechtwinkliges x-y-z-Koordinatensystem zugeordnet. Die Richtung von der vorderen Kante 9 des Sitzflächenteils 3 zu dessen hinterer Seite 10 ist als z-Richtung definiert. Die Richtung quer zu dieser Sitzrichtung ist als x-Richtung definiert, wobei die x-Richtung und die z-Richtung die Sitzfläche oder Sitzebene aufspannen, und die y-Richtung verläuft senkrecht zu dieser x-z-Ebene, d.h. etwa in der Richtung, in der sich auch das Rückenlehnenteil 4 an der hinteren Seite 10 des Sitzflächenteils 3 erstreckt.

Die jeweiligen Verkettungselemente sind, wie anhand der Figur 1B zu erkennen ist, an dem Untergestell 1 angeordnet. Das jeweilige Verkettungselement 8 weist, wie insbesondere auch die Figur 2A verdeutlicht, die Form eines Hakens auf, mit einem Basisteil 11, das mit seinem einen Ende an dem Sitzflächenteil 3 oder dem Untergestell 1 verbunden ist und an seinem anderen Ende ein Hakenteil 12 besitzt.

Das Basisteil 11 erstreckt sich zu der Ebene des Sitzflächenteils 3, die durch die x-z Achsen aufgespannt ist, oder aber zu einer entsprechenden Ebene des Untergestells 1, nach oben in y-Richtung und schräg nach außen, wobei diese schräge Richtung, in Figur 2A durch eine strichpunktierte Achse 13 des Basisteils 11 angedeutet, unter einem spitzen Winkel, mit dem Bezugszeichen 14 bezeichnet, zu der y-Richtung bzw. einer durch die y-z-Achse aufgespannten Ebene 15 verläuft.

Das Hakenteil 12, das an dem Ende des Basisteils 11 ansetzt, verläuft mit seiner Achse, die durch die doppelt-punktierte, unterbrochene Linie 16 angedeutet ist, unter einem Winkel von etwa 90° zu der y-Achse der Sitzfläche. Etwa 90° bedeutet hierbei, dass der Winkel zwischen 85° und 120° variieren kann, wobei allerdings Winkel von 90° bis 95° bevorzugt sind.

Die Größe des spitzen Winkels 14, unter dem das Basisteil 11 schräg nach außen verläuft, hängt unter anderem von der Länge des Basisteils 11, dessen Querschnittsdimension sowie der Querschnittsdimension des Hakenteils 12 ab.

Damit das Verkettungselement 8 eines Stuhls mit dem Verkettungselement 8 eines benachbarten Stuhls verbunden werden kann, ist das Verkettungselement 8 auf der einen Seite eines Stuhls zu dem Verkettungselement 8 auf der anderen Seite des Stuhls und damit auf der anderen Seite eines benachbarten Stuhls korrespondierend ausgebildet. Diese Korrespondenz wird dadurch erreicht, dass sich das Hakenteil 12 an dem Ende des Basisteils 11 des einen Verkettungselements 8 in z-Richtung erstreckt, während sich das Hakenteil 12 an dem Ende des Basisteils 11 des Verkettungselements 8 auf der anderen Seite des Stuhls, und somit auch des entsprechenden, benachbarten Stuhls, wie dies die Figur 2A zeigt, entgegen der z-Richtung erstreckt.

In den gezeigten Ausführungsformen steht das jeweilige Verkettungselement 8 aufgrund seiner Dimensionierung und Positionierung nur gering über die Ebene der Sitzfläche in y-Richtung vor.

Weiterhin ist es erforderlich, damit benachbarte Stühle der gezeigten Art, in einer Reihe zueinander ausgerichtet, verkettet werden können, dass das Basisteil 11 auf der einen Seite des Sitzflächenteils 3 oder des Untergestells 1 um mindestens dessen Querschnittsdimension, in z-Richtung gesehen, zu dem Basisteil 11 des Verkettungselements 8 auf der anderen Seite des Sitzflächenteils 3 oder des Untergestells 1 in z-Richtung gesehen, versetzt ist. Dies ist sehr deutlich in Figur 2A zu erkennen, in der das Basisteil 11 an der linken Seite des rechten Stuhls in z-Richtung gesehen weiter nach vorne zu der vorderen Kante des Sitzflächenteils 3 oder des Untergestells 1 angeordnet ist, während das Basisteil 11 an der rechten Seite des linken Stuhls weiter nach hinten zu der vorderen Kante des Stuhls angeordnet ist.

Schließlich ist an dem freien Ende des Hakenteils 12, und zwar an dessen unterer Seite, die zu dem Sitzflächenteil 3 bzw. dem Untergestell 1 hinweist, ein Verriegelungselement in der Form eines Vorsprungs oder einer Nase 17 vorhanden, die bei Ineinandergreifen eines Verkettungselements 8 der einen Seite des Stuhls in das Verkettungselement 8 der anderen Seite des anderen Stuhls ein Verschieben der zwei dann verketteten Stühle in der z-Richtung unterbindet, wie dies insbesondere auch die Figur 2B verdeutlicht.

Auch können, wie in Figur 2A dargestellt ist, weitere Verriegelungselemente in Form eines Lochs 25 auf der einen Seite des Stuhls, vorzugsweise im Bereich des Flächenelements 19 des Grundträgers 18, der noch nachfolgend beschrieben wird, und in Form eines Zapfens 26 auf der anderen Seite des Stuhls, vorgesehen werden; Loch 25 und Zapfen 26 korrespondieren in ihrer Position und Form zueinander, so dass sie dann, wenn zwei Stühle miteinander verkettet sind, ineinander greifen. Gegebenenfalls kann dann, wenn eine solche Verriegelung vorhanden ist, die Nase 17 entfallen.

Es ist darauf hinzuweisen, dass das jeweilige Verkettungselement 8 vorstehend als Teil des Untergestells 1 und/oder als Teil des Sitzflächenteils 3 beschrieben ist. Es ist aber auch vorgesehen, dass das jeweilige Verkettungselement 8 in Form eines Konstruktionsbauteils ausgeführt ist mit einem Grundträger 18, der ein Winkelteil mit zwei Flächenelementen 19, 20 umfasst, wobei sich das eine Flächenelement 19 etwa in der y-z-Richtung erstreckt während sich das andere Flächenelement 20 etwa in der x-z-Richtung erstreckt und die beiden Flächenelemente 19, 20 unter einem Winkel von etwa 90° zueinander verlaufen. Ein solcher Grundträger 18 kann beispielsweise in das Untergestell 1 an den beiden Seiten integriert werden, wie dies die Figuren 1B, 2A und 2B zeigen.

In der Ausführung der Figur 1B sind die vorderen Stuhlbeine 6 und das vordere Querrohr 7 als U-förmiges Element einteilig ausgeführt und entsprechend sind die beiden hinteren Stuhlbeine 6 und das hintere Querrohr 7 als weiteres U-förmiges Element einteilig ausgeführt und über die Befestigungsteile 5 miteinander verbunden. Auch die beiden Grundträger 18 mit den Verkettungselementen 8 sind mit den Befestigungsteilen verbunden und dienen zusätzlich zur Stabilität.

In der Figur 2B ist zu erkennen, dass jeweils ein äußeres Flächenteil des Untergestells 1, wobei es sich in der gezeigten Ausführungsform um das Flächenelement 19 des Grundträgers 18 handelt, an eine Seite der in y-z-Richtung aufgespannten Fläche 15 angrenzt und zumindest ein Flächenteil des Hakenteils 12, das diesem Flächenelement 19 des Untergestells 1 oder der Sitzfläche zugeordnet ist, an die gegenüberliegende Seite dieser y-z-Ebene 15 angrenzt. Hierdurch werden zwei benachbarte Stühle in ihrer verketteten Anordnung derart fixiert, das die jeweils korrespondierenden Flächenteile in x-Richtung nahezu aneinander liegen.

Das Verkettungselement 8 ist auf seiner zu der Sitzfläche hinweisenden Innenseite mit einer Fläche oder Ausformung versehen, die eine Auflagefläche für einen darüber gestapelten Stuhl bilden. Eine solche Anordnung ist als vergrößerte Detaildarstellung in Figur 3 gezeigt, wobei die Anlagefläche in dieser Ausführungsform durch die Innenseite des Basisteils 11 gebildet ist und in Figur 3 mit dem Bezugszeichen 21 bezeichnet ist. Der jeweils gestapelte Stuhl legt sich dabei mit der Unterkante 22 des Flächenelements 19 des Grundträgers 18 an das Basisteil 11 an. Diese Kante 22 kann auch durch ein anderes Element des Stuhls bereitgestellt werden.

Während in den Figuren 1 bis 3 verkettungsfähige Stühle beschrieben sind, die keine Armlehnen aufweisen, zeigen die Figuren 4 und 5 Ausführungsformen von Stühlen, bei denen eine Armlehne 23 vorhanden ist. Die Figuren zeigen zum besseren Verständnis die Stühle teilweise ohne Sitzfläche.

In der Ausführungsform der Figuren 6A und 6B wird der erfindungsgemäße Stuhl in einem Stück, zum Beispiel als Kunststoffspritzgussteil, hergestellt gezeigt. Die einzelnen in den Ansprüchen beschriebenen Komponenten gehen hier teilweise ineinander über. Weiterhin ist hier der notwendige Freiraum zwischen dem Sitzflächenteil 3 und dem Verkettungselement 8 mit dem Bezugszeichen 24 bezeichnet.

Die Verkettungselemente 8 des Stuhls sind so aufgebaut, dass sie sowohl für einen Stuhl ohne Armlehnen als auch für einen Stuhl mit Armlehnen ohne wesentliche Veränderungen verwendet werden können.

Für eine Bestuhlung aus verkettungsfähigen Stühlen mit Armlehnen 23 werden Stühle verwendet, die entsprechend dem Stuhl aufgebaut sind, der anhand der Figuren 1 bis 3 dargestellt und beschrieben ist, jedoch mit Armlehnen 23, die jeweils an der Oberseite des Hakenteils 12 des jeweiligen Verkettungselements, in y-Richtung gesehen, ansetzen. Dies ist in Figur 5A verdeutlicht, indem das Verkettungselement 8, wie es die Stühle der Figuren 1 bis 3 zeigen, durch eine Linie 24 angedeutet ist. Die Verkettung von zwei dieser Stühle mit Armlehnen 23 erfolgt in derselben Art und Weise, wie dies vorstehend anhand des Stuhls ohne Armlehne beschrieben und in den Figuren 2A und 2B dargestellt ist.

Bei Stühlen mit Armlehne 23 ist darauf zu achten, dass die jeweiligen Armlehnen 23 in y-Richtung so verlaufen, dass die benachbarten Armlehnen 23 von zwei verketteten Stühlen, wie dies in Figur 5C dargestellt ist, mit ihren Innenseiten aneinander liegen. In der Verkettung von zwei Stühlen bilden somit die benachbarten Armlehnen eine Einheit, indem die Armlehnen 23 in der Projektion aufeinander, in x-Richtung gesehen, deckungsgleiche Positionen aufweisen. Die Armlehnen 23 der benachbarten Stühle eines Stuhls weisen zu der Sitzfläche dieses einen Stuhls hin.

Die Abfolge der Verkettung von zwei Stühlen mit Armlehnen 23 ist auch in den Figuren 5A bis 5C anhand von Sitzgestellen dargestellt. Die Figur 5A zeigt die beiden Sitzgestelle in einer Position vor der Verkettung, in der bereits der rechte Stuhl auf der einen Seite angehoben ist, so dass dessen Armlehne 23 die Armlehne 23 des anderen Stuhls hintergreift. Dann wird der angehobene Stuhl nach hinten verschoben, so dass die beiden Verkettungselemente 8 ineinander greifen, wie dies die Figur 5B zeigt. Der rechte Stuhl wird dann abgesenkt, so dass die Verkettung abgeschlossen ist. Sowohl die Armlehnen 23 als auch die Stuhlbeine 6 der beiden Stühle bilden in der Verkettungsebene eine Einheit, indem sie aneinander liegen.

Es ist ausdrücklich darauf hinzuweisen, dass in der vorstehenden Beschreibung der verschiedenen Ausführungsbeispiele, wie sie in den Figuren 1 bis 5 dargestellt sind, nicht alle Bauteile erneut zu einer Ausführungsform beschrieben werden, wenn sie anhand einer anderen Ausführungsform bereits beschrieben oder erläutert wurden. Entsprechend kann die Beschreibung der verschiedenen Bauteile zu einer Äusführungsform auf die jeweiligen Bauteile einer anderen Ausführungsform übertragen werden, ohne dass dies ausdrücklich erwähnt ist. Dies gilt insbesondere auch für die Ausführungsformen des Stuhls mit Armlehne, da in dieser Ausführungsform Verkettungselemente 8 eingesetzt sind, die in ihrem Aufbau identisch oder zumindest vergleichbar sind mit den Verkettungselementen 8 des Stuhls ohne Armlehnen.

## Patentansprüche

1. Verkettungsfähiger Stuhl mit einem Untergestell, das ein eine Sitzfläche bildendes Sitzflächenteil trägt, und
mit jeweils einem Verkettungselement an jeder der beiden gegenüber liegenden Seiten des Stuhls, quer zur Sitzrichtung, die, in einem rechtwinkligen x-y-z-Koordinatensystem, als z-Richtung definiert ist, wobei die x-Richtung und die z-Richtung die Ebene der Sitzfläche aufspannen und die y-Richtung senkrecht zu dieser Ebene verläuft,
wobei das Verkettungselement an der einen Seite des Stuhls zu dem Verkettungselement an der anderen Seite des Stuhls korrespondiert, so dass benachbarte, nebeneinander gereihte Stühle über die Verkettungselemente miteinander verkettbar sind,
wobei das jeweilige Verkettungselement (8) in Form eines Hakens ausgebildet ist, der ein Basisteil (11) aufweist, das mit seinem einen Ende an dem Sitzflächenteil (3) oder dem Untergestell (1) verbunden ist und an seinem anderen Ende ein Hakenteil (12) aufweist, das sich annähernd in z-Richtung erstreckt,
wobei das Basisteil (11) unter einem spitzen Winkel (14) zu der y-Richtung schräg nach außen, von dem Sitzflächenteil (3) aus gesehen, ausgerichtet ist, wobei das Hakenteil (12) auf der einen Seite des Sitzflächenteils (3), von dem Ende des Basisteils (11) ausgehend, in z-Richtung verlaufend ausgerichtet ist,
wobei das Basisteil (11) auf der einen Seite des Sitzflächenteils (3) um mindestens dessen Querschnittsdimension, in z-Richtung gesehen, zu dem Basisteil (11) des Verkettungselements (8) auf der anderen Seite des Sitzflächenteils (3), in z-Richtung gesehen, versetzt ist, und **dadurch gekennzeichnet, dass** das Hakenteil (12) auf der anderen Seite des Sitzflächenteils (3), von dem Ende des Basisteils ausgehend, entgegen der z-Richtung verlaufend ausgerichtet ist, und dass an mindestens einem der beiden Verkettungselemente (8) ein Verriegelungselement (17) vorgesehen ist, das bei Ineinandergreifen eines Verkettungselements (8) der einen Seite des Stuhls in ein Verkettungselement (8) der anderen Seite eines anderen Stuhls ein Verschieben von den zwei verketteten Stühlen in z-Richtung unterbindet.

2. Stuhl nach Anspruch 1, **dadurch gekennzeichnet, dass** jeweils ein äußeres Flächenteil (19) des Untergestells (1) oder des Sitzflächenteils (3) an eine Seite einer in y-z-Richtung aufgespannten Fläche (15) angrenzt und zumindest ein Flächenteil des Hakenteils (12), das dieser Seite des Untergestells (1) oder des Sitzflächenteils (3) zugeordnet ist, an die gegenüberliegende Seite dieser Fläche (15) angrenzt.

3. Stuhl nach Anspruch 1 oder 2, **dadurch gekennzeichnet, dass** das Verriegelungselement durch eine von dem Hakenteil (12) vorspringende Nase (17) gebildet ist.

4. Stuhl nach einem der Ansprüche 1 bis 3, **dadurch gekennzeichnet, dass** das Verriegelungselement durch einen Vorsprung gebildet ist, der an einer Fläche des Sitzflächenteils (3) oder des Untergestells (1) angeordnet ist, von der aus sich das Basisteil (11) erstreckt.

5. Stuhl nach Anspruch 3, **dadurch gekennzeichnet, dass** die Nase (17) so ausgerichtet ist, dass sie das Basisteil (11) des korrespondierenden Verkettungselements (8) der anderen Seite eines damit verketteten Stuhls hintergreift.

6. Stuhl nach Anspruch 1 oder 2, **dadurch gekennzeichnet, dass** das Verriegelungselement des einen Verkettungselements (8) durch einen Vorsprung gebildet ist und das Verriegelungselement des anderen Verkettungselements (8) durch eine zu dem Vorsprung korrespondierende Vertiefung gebildet ist.

7. Stuhl nach einem der Ansprüche 1 bis 6, **dadurch gekennzeichnet, dass** jeweils an dem Hakenteil (12) des jeweiligen Verkettungselements (8) an dessen Oberseite, in y-Richtung gesehen, eine Armlehne (23) ansetzt.

8. Stuhl nach Anspruch 7, **dadurch gekennzeichnet, dass** die Armlehne (32) auf der einen Seite und die Armlehne (23) auf der anderen Seite des Stuhls in Projektion aufeinander, in x-Richtung gesehen, deckungsgleiche Positionen aufweisen.

9. Stuhl nach einem der Ansprüche 1 bis 8, **dadurch gekennzeichnet, dass** die Basisteile (11) der beiden Verkettungselemente (8) auf ihrer zu der Sitzfläche hinweisenden Innenseite jeweils eine Fläche oder Ausformung aufweisen, die eine Anlage- oder Auflagefläche (21) für einen darüber gestapelten Stuhl bilden.

10. Stuhl nach einem der Ansprüche 1 bis 9 **dadurch gekennzeichnet**, das bei einer Befestigung des Basisteils (11) am Untergestell (1) der Freiraum (24) zwischen Sitzflächenteil (3) und dem Hakenteil (8) mindestens der Breite des Korrespondierenden Hakenteils (8) entspricht.

11. Stuhl nach einem der Ansprüche 1 bis 10, **dadurch gekennzeichnet, dass** weitere Verriegelungselemente in Form eines Lochs (25) auf der einen Seite des Stuhls und in Form eines Zapfens (26) auf der anderen Seite des Stuhls, vorgesehen sind, wobei Loch (25) und Zapfen (26) in ihrer Position und Form zueinander korrespondieren.

## Claims

1. Linkable chair comprising a frame which supports a seat surface part forming a seat surface, and comprising in each case a linking element on each of the two opposite sides of the chair, transverse to the sitting direction which, in a right-angle x-y-z coordinate system, is defined as the z-direction, wherein the x-direction and the z-direction span the plane of the seat surface and the y-direction extends perpendicular to this plane, wherein the linking element on one side of the chair corresponds to the linking element on the other side of the chair so that adjacent chairs arranged next to one another can be linked together by means of the linking elements, wherein the respective linking element (8) is configured in the form of a hook which has a base part (11) which is connected with one end on the seat surface part (3) or the frame (1) and has at its other end a hook part (12) which extends approximately in the z-direction, wherein the base part (11) is oriented obliquely outwards at an acute angle (14) to the y-direction, as seen from the seat surface part (3), wherein the hook part (12), on one side of the seat surface part (3), starting from the end of the base part (11), is oriented extending in the z-direction, wherein the base part (11), on one side of the seat surface part (3), is offset by at least the cross-sectional dimension thereof, as seen in the z-direction, with respect to the base part (11) of the linking element (8) on the other side of the seat surface part (3), as seen in the z-direction, and **characterised in that** the hook part (12), on the other side of the seat surface part (3), starting from the end of the base part, is oriented extending in the direction opposite the z-direction, and **in that** at least one of the two linking elements (8) has a locking element (17) provided thereon which, when a linking element (8) on one side of the chair engages into a linking element (8) of the other side of another chair, prevents displacement of the two linked chairs in the z-direction.

2. Chair as claimed in claim 1, **characterised in that** in each case an outer surface part (19) of the frame (1) or of the seat surface part (3) adjoins a side of a surface (15) spanned in a y-z-direction and at least one surface part of the hook part (12) which is allocated to this side of the frame (1) or of the seat surface part (3) adjoins the opposite side of this surface (15).

3. Chair as claimed in claim 1 or 2, **characterised in that** the locking element is formed by a lug (17) protruding from the hook part (12).

4. Chair as claimed in any one of claims 1 to 3, **characterised in that** the locking element is formed by a protrusion which is arranged on a surface of the seat surface part (3) or of the frame (1), from which the base part (11) extends.

5. Chair as claimed in claim 3, **characterised in that** the lug (17) is oriented such that it engages behind the base part (11) of the corresponding linking element (8) of the other side of a chair linked thereto.

6. Chair as claimed in claim 1 or 2, **characterised in that** the locking element of one linking element (8) is formed by a protrusion and the locking element of the other linking element (8) is formed by a recess corresponding to the protrusion.

7. Chair as claimed in any one of claims 1 to 6, **characterised in that** an arm rest (23) is attached in each case to the hook part (12) of the respective linking element (8) on the top side thereof, as seen in the y-direction.

8. Chair as claimed in claim 7, **characterised in that** the arm rest (32) on one side and the arm rest (23) on the other side of the chair have congruent positions in projection onto one another, as seen in the x-direction.

9. Chair as claimed in any one of claims 1 to 8, **characterised in that** the base parts (11) of the two linking elements (8) each have, on their inner side facing the seat surface, a surface or formation which forms a bearing surface or support surface (21) for a chair stacked on top thereof.

10. Chair as claimed in any one of claims 1 to 9, **characterised in that**, when the base part (11) is fastened to the frame (1), the free space (24) between the seat surface part (3) and the hook part (**12**) corresponds at least to the width of the corresponding hook part (**12**)**.**

11. Chair as claimed in any one of claims 1 to 10, **characterised in that** there are provided further locking elements in the form of a hole (25) on one side of the chair and in the form of a spigot (26) on the other side of the chair, wherein the hole (25) and the spigot (26) correspond to one another in their position and form.

## Revendications

1. Chaise raccordable, comportant une structure inférieure qui porte une partie de surface d'assise formant une assise, et
comportant respectivement un élément de raccordement sur chacun des deux côtés opposés de la chaise, transversalement au sens d'assise, qui, dans un système de coordonnées x-y-z, est défini comme direction z, la direction x et la direction z comprenant le plan de la surface d'assise et la direction y s'étendant perpendiculairement à ce plan,
dans laquelle l'élément de raccordement sur un côté de la chaise correspond à l'élément de raccordement sur l'autre côté de la chaise, de sorte que des chaises voisines, placées côte à côte en rangée sont raccordables entre elles par l'intermédiaire des éléments de raccordement, dans laquelle l'élément de raccordement (8) respectif est réalisé sous forme d'un crochet qui présente une partie de base (11), laquelle est reliée à la partie de surface d'assise (3) ou à la structure inférieure (1) avec une de ses extrémités et, sur son autre extrémité, présente une partie de crochet (12) qui s'étend approximativement en direction z,
dans laquelle la partie de base (11) est orientée dans un angle aigu (14) par rapport à la direction y, de manière oblique vers l'extérieur en vue depuis la parie de surface d'assise (3), la partie de crochet (12) sur un côté de la partie de surface d'assise (3), en partant de l'extrémité de la partie de base (11), étant orientée en s'étendant en direction z,
dans laquelle la partie de base (11) sur un côté de la partie de surface d'assise (3) est décalée d'au moins sa dimension de section transversale, en vue en direction z, par rapport à la partie de base (11) de l'élément de raccordement (8) sur l'autre côté de la partie de surface d'assise (3), en vue en direction z, **caractérisée en ce que** la partie de crochet (12) sur l'autre côté de la partie de surface d'assise (3), en partant de l'extrémité de la partie de base, est orientée en s'étendant en direction inverse de la direction z, et **en ce que** sur au moins un des deux éléments de raccordement (8) est ménagé un élément de verrouillage (17) qui, lors de l'imbrication d'un élément de raccordement de l'un des côtés de la chaise dans un élément de raccordement (8) de l'autre côté d'une autre chaise, empêche un déplacement en direction z des deux chaises raccordées.

2. Chaise selon la revendication 1, **caractérisée en ce que** respectivement une partie de surface (19) extérieure de la structure inférieure (1) ou de la partie de surface d'assise (3) est adjacente à un côté d'une surface (15) comprise en direction y-z, et **en ce qu'**au moins une partie de surface de la partie de crochet (12), qui est associée à ce côté de la structure inférieure (1) ou de la partie de surface d'assise (3), est adjacente au côté opposé de cette surface (15).

3. Chaise selon la revendication 1 ou 2, **caractérisée en ce que** l'élément de verrouillage est formé par un ergot (17) faisant saillie de la partie de crochet (12).

4. Chaise selon l'une quelconque des revendications 1 à 3, **caractérisée en ce que** l'élément de verrouillage est formé par une saillie qui est disposée sur une surface de la partie de surface d'assise (3) ou de la structure inférieure (1), de laquelle s'étend la partie de base (11).

5. Chaise selon la revendication 3, **caractérisée en ce que** l'ergot (17) est orienté de manière à avoir prise par l'arrière sur la partie de base (11) de l'élément de raccordement (8) correspondant situé de l'autre côté d'une chaise raccordée à l'aide de celui-ci.

6. Chaise selon la revendication 1 ou 2, **caractérisée en ce que** l'élément de verrouillage de l'un élément de raccordement (8) est formé par un ergot et **en ce que** l'élément de verrouillage de l'autre élément de raccordement (8) est formé par un creux correspondant à la saillie.

7. Chaise selon l'une quelconque des revendications 1 à 6, **caractérisée en ce qu'**un accoudoir (23) se raccorde respectivement à la partie de crochet (12) de l'élément de raccordement (8) respectif sur le côté supérieur de celui-ci, en vue en direction y.

8. Chaise selon la revendication 7, **caractérisée en ce que** l'accoudoir (32) sur un côté de la chaise et l'accoudoir (23) de l'autre côté de la chaise, en projection l'un sur l'autre, en vue en direction x, présentent des positions coïncidentes.

9. Chaise selon l'une quelconque des revendications 1 à 8, **caractérisée en ce que** les parties de base (11) des deux éléments de raccordement (8) présentent sur leur côté intérieur dirigé vers la surface d'assise respectivement une surface ou une déformation qui forme une surface d'application ou d'appui (21) pour une chaise empilée par-dessus.

10. Chaise selon l'une quelconque des revendications 1 à 9, **caractérisée en ce que** lorsque la partie de base (11) est fixée sur la structure inférieure (1), l'espace libre (24) entre la partie de surface d'assise (3) et la partie de crochet (**12**) correspond au moins à la largeur de la partie de crochet (**12**) correspondante.

11. Chaise selon l'une quelconque des revendications 1 à 10, **caractérisée en ce que** des éléments de verrouillage supplémentaires sont ménagés sous forme d'un trou (25) sur un côté de la chaise et sous forme d'un tourillon (26) de l'autre côté de la chaise, le trou (25) et le tourillon (26) correspondant l'un à l'autre dans leur position et leur forme.
